# EUROPÄISCHE PATENTSCHRIFT

(11) **EP 0 738 805 B1**
(45) Veröffentlichungstag und Bekanntmachung des Hinweises auf die Patenterteilung: **22.12.1999**
(21) Anmeldenummer: 96105831.0
(22) Anmeldetag: 13.04.1996
(51) Int. Cl.: E04B 7/18, E04D 13/03

(54) **Anschlussfutter für einen Fensterrahmen**
Connecting element for a window frame
Elément de raccordement pour cadre de fenêtre

(30) Priorität: 15.04.1995 DE 19514150
(43) Veröffentlichungstag der Anmeldung: 23.10.1996
(73) Patentinhaber: Dörken Tageslichtsysteme GmbH & Co Produktions KG, 57223 Kreuztal (DE)
(72) Erfinder: Wüst, Wolfgang, 63853 Mömlingen (DE)
(74) Vertreter: Patentanwälte Wenzel & Kalkoff

(56) Entgegenhaltungen:
- EP-A- 0 141 567
- EP-A- 0 615 037
- BE-A- 425 314
- DE-U- 9 404 038
- FR-A- 2 245 840
- US-A- 4 413 450
- US-A- 4 570 393

## Beschreibung

Die Erfindung betrifft ein Anschlußfutter mit Seitenwangen und Stirnwangen für einen Fensterrahmen, insbesondere für den Fensterrahmen eines Schrägdachfensters.

Beim Einbau eines Schrägdachfensters in ein Dach muß in der Dachhaut eine den Fensterrahmen aufnehmende Fensterlaibung hergestellt werden. Die Dachhaut eines Schrägdachs weist üblicherweise eine auf Dachsparren befestigte wasserdichte Unterspannbahn auf, auf der parallel zu den Dachsparren verlaufende Konterlatten und auf diesen wiederum quer zu den Dachsparren verlaufende Dachlatten befestigt sind, welche die Dachpfannen tragen. Zwischen und/oder unter den Dachsparren ist eine Wärmedämmschicht angeordnet und unter dieser Wärmedämmschicht zum Gebäudeinnenraum hin eine dampfdiffusionsdichte Dampfsperrfolie. Die Dampfsperrfolie hat den Eintritt von Kondenswasser bzw. Kondenswasserdampf in den Gebäudeinnenraum zu verhindern und ist daher dampfdiffusionsdicht an die Außenseite des Fensterrahmen anzuschließen. Dies erfolgt üblicherweise indem die Dampfsperrfolie von der Innenseite des Gebäudeinnenraums her zum Fensterrahmen hingeführt und an diesem angeklebt wird. Dies ist problematisch, denn wenn eine eben verlegte Dampfsperrfolie aufgeschnitten wird, so fehlt im Bereich der Ecken des den Fensterrahmen aufnehmenden Ausschnitts das an die Außenseite des Fensterrahmens anlegbare Material. Um die Entfernung von der Innenseite des Gebäudeinnenraums bis zur Außenseite des Fensterrahmens zu überbrücken, muß zusätzliche Dampfsperrfolie an die bereits verlegte Dampfsperrfolie dampfdiffusionsdicht angeschlossen werden, was den Einbau des Schrägdachfensters erschwert und die Einbauzeit verlängert. Nach dem Einbau des Schrägdachfensters ist die Fensterlaibung zur Abdichtung gegen Zugluft und zur Vermeidung von Wärmeverlusten durch Wärmeleitung mit einem an den Fensterrahmen ansetzbaren Anschlußfutter zu verkleiden.

Aus der EP 0 287 362 B1 ist ein Bausatz für ein derartiges Anschlußfutter bekannt, das an einen in ein geneigtes Dach eingebauten Fensterrahmen ansetzbar ist. Das aus dem bekannten Bausatz zusammengesetzte Anschlußfutter weist an die Längsholme des Fensterrahmens ansetzbare Seitenwangen sowie an die Querholme des Fensterrahmens ansetzbare Stirnwangen auf.

Darüber hinaus ist ein Anschlussfutter in Form eines Zusatzrahmens aus der EP 0 615 037 A1 bekannt.

Aufgabe der vorliegenden Erfindung ist es, ein Anschlußfutter zu schaffen, das den dampfdiffusionsdichten Anschluß eines Fensters, insbesondere eines Schrägdachfensters, vereinfacht und in einer wesentlich kürzeren Montagezeit ermöglicht.

Die Aufgabe wird erfindungsgemäß mit den Merkmalen des Anspruchs 1 gelöst.

Der dampfdiffusionsdichte Anschluß ohne zusätzlichen Montageaufwand wird dadurch ermöglicht, daß die Dampfsperrfolie einfach eingeklemmt wird, so daß eine dauerhaft dichte Verbindung entsteht, ohne daß bei der Montage auf das Abbinden von Kleber gewartet werden muß. Weiterhin besteht nicht die Gefahr einer Spaltbildung, falls ein Kleber im Laufe der Jahre seine Klebekraft verliert. Die Seiten- und Stirnwangen des Anschlußfutters müssen dampfdiffusionsdicht sein. Sie können vollständig aus dampfdiffusionsdichten Material hergestellt sein oder zumindest mit einer dampfdiffusionsdichten Oberflächbeschichtung versehen sein.

Die Mittel zum Einklemmen der Abdeckleisten sind als Abdeckleisten ausgebildet, die Ausnehmungen zur Aufnahme der Dampfsperrfolie aufweisen. Die Verwendung von Abdeckleisten ist besonders günstig, weil die Seiten- und Stirnwangen des Anschlußfutters in standardisierten Abmessungen hergestellt werden. Ist die Dicke der Wand bzw. der Dachhaut geringer als die Tiefe des Anschlußfutters, so muß vor Ort ein entsprechender Randabschnitt von den Wangen entfernt werden. In den meisten Fällen ist daher eine Anpassung des Anschlußfutters erforderlich. Die Herstellung eines formschönen und dichten Übergangs vom Anschlußfutter zu den Gebäudeinnenraumflächen ist daher in jedem Fall mit auf die dem Gebäudeinnenraum zugewandten Ränder des Anschlußfutters aufsteckbaren Abdeckleisten möglich.

Vorteilhafterweise sind die Abdeckleisten als Eckleisten ausgebildet, die einen auf die Ränder der Wangen aufsteckbaren Abschnitt und einen auf der Innenwand des Gebäudes auflegbaren flanschförmigen Abschnitt aufweisen. Eine besonders leichte und dennoch formstabile Ausführung wird erreicht, wenn die Abdeckleisten des Anschlußfutters als Hohlprofilleisten ausgebildet sind.

Die Abdeckleisten weisen Ausnehmungen auf, die als U-förmige Längsausnehmungen ausgebildet sind, welche die Dampfsperrfolie und außerdem die Ränder der Wangen aufnehmen. Auf diese Weise wird in einem einzigen Arbeitsgang sowohl eine dichte als auch eine ästhetisch befriedigende Verbindung des Anschlußfutters an die Innenwand des Gebäudes erreicht.

Eine dauerhafte spaltenfreie Verbindung und paßgenaue Oberfläche wird auch im Bereich der Ecken der Abdeckleisten erzielt, wenn die Eckstöße der Abdeckleisten des Anschlußfutters als Gehrung ausgebildet sind und mit einsteckbaren Eckverbindern verbunden sind.

Ein besonders gefälliger Übergang vom Anschlußfutter zur Wand des Innenraums ergibt sich, wenn die dem Gebäudeinnenraum zugewandten Endabschnitte der Wangen mit Verkleidungselementen des Gebäudeinnenraums verbunden sind. Vorteilhafterweise werden in diesem Fall Abdeckleisten mit einer zusätzlichen seitlichen U-förmigen Ausnehmung auf ihrer Außenseite verwendet, in die Verkleidungselemente eingesteckt werden können.

Eine einfach herzustellende Anbindung des Anschlußfutters an die Innenwand des Gebäudes ist möglich, wenn im Bereich der dem Gebäudeinnenraum zugewandten Endabschnitte der schräg zur Grundfläche des Fensterrahmens angeordneten Wangen, insbesondere der Stirnwangen, Anschlußelemente mit zumindest einer im wesentlichen rechtwinklig zur Grundfläche des Fensterrahmens verlaufenden Seitenfläche vorgesehen sind. Die Anschlußelemente können leistenförmig ausgebildet sein, beispielsweise als auf die schräge Fläche der Wangen aufsetzbare Leisten. Die Anschlußelemente ebenso wie die Seitenwangen sind in U-förmige Ausnehmungen der Abdeckleisten einsteckbar. Die Dampfsperrfolie wird gemeinsam mit dem Anschlußfutter in die Abdeckleisten oder auch gemeinsam mit den Verkleidungselementen in die Abdeckleisten eingeschoben und festgeklemmt.

Um einen hohen Lichteinfall Kopffreiheit zu erzielen, sind vorteilhafterweise zumindest die Stirnwangen schräg zur Grundfläche des Fensterrahmens angeordnet. Eine den Lichteinfall zusätzlich begünstigende Ausführung kann erreicht werden, wenn auch die Seitenwangen abgewinkelt werden. Zumindest die Stirnwangen sollten in einem Winkel im Bereich von etwa 20 bis 80 Grad zur Grundfläche des Fensterrahmens abgewinkelt sein.

Bei einer vorteilhaften Ausführung des Anschlußfutters sind die beiden Stirnwangen in unterschiedlichen Winkeln zur Grundfläche des Fensterrahmens abgewinkelt, wobei vorzugsweise die erste Stirnwange in einem Winkel von etwa 30 Grad und die zweite Stirnwange in einem Winkel von etwa 45 Grad zur Grundfläche des Fensterrahmens abgewinkelt ist. Um einen hohen Lichteinfall zu gewährleisten sollte die Summe der Winkel stets weniger als 90 Grad betragen, so daß sich ein Innenwinkel zwischen den Stirnwangen von mehr als 90 Grad ergibt.

Durch die Anordnung von zwei unterschiedlich abgewinkelten Stirnwangen, nämlich unter etwa 30 Grad und etwa 45 Grad, in einem einzigen Anschlußfutter ist es möglich, durch einfache Drehung des gesamten vormontierten Anschlußfutters um 180 Grad dieses an verschiedene Dachneigungen anzupassen. In diesem Fall kann das Anschlußfutter in einer einzigen Standard-Ausführung je nach Dachneigung so eingebaut werden, daß die unter 30 Grad abgewinkelte Stirnwange bei schwacher Dachneigung oben und bei starker Dachneigung unten liegt. Die optische Wirkung der Einbaulage kann sofort und ohne handwerkliche Umbaumaßnahmen kontrolliert werden.

Die dem Fensterrahmen zugewandten Endabschnitte der Wangen können im wesentlichen rechtwinklig zur Grundfläche des Fensterrahmens abgewinkelt sein.

Eine elegant gerundete Ausführung der Abwinkelung ist möglich, wenn die Wangen in einstückig masseschlüssig verbundenen Biegebereichen abgewinkelt sind. Dies ist beispielsweise dadurch möglich, daß die Wangen auf ihrer Außenseite mehrere nebeneinanderliegende parallel zur Biegeachse verlaufende Ausnehmungen aufweisen, so daß die Materialdicke in diesem Bereich reduziert ist.

Ein dampfdiffusionsdichter Anschluß an den Fensterrahmen wird ermöglicht, da am Fensterrahmen und an den diesem zugewandten Endabschnitten der Wangen im wesentlichen rechtwinklig zur Grundfläche des Fensterrahmens verlaufende aneinander anlegbare Paßflächen vorgesehen sind. Die Wangen sind an ihrer der Fensteröffnung zugewandten Innenseite und der Fensterrahmen an seiner der Fensteröffnung abgewandten Außenseite mit Paßflächen versehen.

Vorteilhafterweise weist der Fensterrahmen auf seiner Innenseite einen umlaufenden Vorsprung auf, auf dessen Außenseite die Paßfläche des Anschlußfutters anliegen kann. Zumindest die Paßfläche am Vorsprung des Fensterrahmen kann leicht konisch ausgeführt sein, so daß das Anschlußfutter beim Andrücken an den Fensterrahmen besonders dicht anliegt. Außerdem ist es möglich, einen auch bei extremen Temperaturschwankungen dichten Anschluß zu erhalten, wenn zwischen Fensterrahmen und Anschlußfutter eine Dichtung, beispielsweise aus komprimierbarem Werkstoff, vorgesehen ist. Es versteht sich, daß auch am Fensterrahmen eine umlaufende U-förmige Nut vorgesehen sein kann, die im Bereich ihrer Schenkel Paßflächen aufweist.

Die Anpassung des Anschlußfutters an eine besonders dicke Wand oder Dachkonstruktion ist mit einfachen Mitteln möglich, wenn das Anschlußfutter einen Adapterrahmen aufweist. Dieser ist ebenso wie die Wangen dampfdiffusionsdicht ausgebildet und sollte mit am Fensterrahmen anlegbaren Paßflächen versehen sein. Der Adapterrahmen weist rechtwinklig zur Grundfläche des Fensterrahmens verlaufende Seitenwände auf und stellt eine Verlängerung des Anschlußfutters zum Fensterrahmen hin dar.

Bei Verwendung eines Adapterrahmens bleibt die Montagefreundlichkeit der Anordnung erhalten, wenn an dem dem Gebäudeinnenraum zugewandten Rand des Adapterrahmens Einsteckprofile vorgesehen sind. Diese weisen vorteilhafterweise ein H-förmiges Querschnittsprofil auf, so daß die Wangen des Anschlußfutters eingesteckt werden können. Die Innenseiten der Schenkel des H-förmigen Einsteckprofils liegen dabei an den eingesteckten Wangen bzw. der Wandungen des Adapterrahmens an und dichten die Stoßstelle ab. Es versteht sich, daß gegebenenfalls auch zwei oder mehr Adapterrahmen übereinander angeordnet werden können, wenn eine sehr tiefe Fensterlaibung zu überbrücken ist.

Eine rasche Befestigung des Anschlußfutters durch einen einzigen Monteur ist möglich, wenn das Anschlußfutter bzw. der Adapterrahmen mit Rastverbindungselementen am Fensterrahmen befestigbar ist. Hierzu eignen sich beispielsweise vom Fensterrahmen ausgehende federnde Haken, die in Nuten oder lokale Vertiefungen an den Wangen eingreifen, wobei die Länge der Haken und der Abstand der Nut vom Rand aufeinander abgestimmt sind, so daß die Haken dann einrasten, wenn das Anschlußfutter bzw. der Adapterrahmen seine Endlage erreicht hat. Vorteilhafterweise ist am dem Fensterrahmen zugewandten Ende eines Hakens eine rechtwinklig abgewinkelte Anlagefläche vorgesehen, deren Länge der Materialdicke der Wangen des Anschlußfutters entspricht. Im Bereich dieser Anlagefläche kann der Haken mit dem Fensterrahmen verschraubt werden.

Wenn sich diese Rastverbindungselemente auf den sichtverdeckten Außenflächen des Anschlußfutters befinden, bleibt die optisch ansprechende Wirkung der dem Gebäudeinnenraum zugewandten glatten Sichtflächen erhalten.

Die Montagefreundlichkeit der Anordnung mit Adapterrahmen bleibt erhalten, wenn das Anschlußfutter am Adapterrahmen ebenfalls mit Rastverbindungselementen befestigbar ist. Die Rastverbindungselemente können klammerförmig mit kurzen Schenkeln ausgeführt sein, so daß die Schenkeln in Vertiefungen oder umlaufende Nuten des Adapterrahmens sowie des Anschlußfutters einrasten können.

Die Abscheidung von Kondenswasser an den Innenflächen von Anschlußfutter und gegebenenfalls Adapterrahmen wird vermieden, wenn die Wangen und die Wände des Adapterrahmens wärmedämmend ausgeführt sind. Hierzu können beispielsweise diese Teile aus isolierendem Hartschaummaterial bestehen oder sie können auf ihrer Oberfläche wärmeisolierend beschichtet sein.

Das einbaufertige Anschlußfutter ist naturgemäß sperrig und beim Transport gefährdet. Es ist daher vorteilhaft, einen Bausatz für ein Anschlußfutter zur Verfügung zu stellen, der vorgefertigte Bauteile wie Wangen, Abdeckleisten, Anschlußelemente und erste Rastverbindungselemente sowie gegebenenfalls Adapterrahmen, Einsteckprofile und zweite Rastverbindungselemente enthält.

In den Seitenwangen sind mit Bohrungen in den Stirnwangen fluchtende Löcher vorgesehen so daß die Wangen mit wenigen Handgriffen paßgenau miteinander verschraubt werden können. Es versteht sich, daß der Durchmesser der Bohrungen in den Stirnwangen etwa dem Kerndurchmesser der vorgesehenen Schrauben entspricht, während der Durchmesser der Löcher in den Seitenwangen dem Außendurchmesser der vorgesehenen Schrauben entspricht. Je nach Größe des Fensters werden vier oder mehr Federhaken der Rastverbindungselemente am Fensterrahmen angeschraubt, und schon kann das Anschlußfutter durch einfaches Andrücken an den Fensterrahmen an diesem befestigt werden, wobei die Federhaken in eine Nut an den Wangen einrasten. Nach Aufstecken der Abdeckleisten auf die dem Gebäudeinnenraum zugewandten Ränder des Anschlußfutters ist die Montage beendet. Beim Aufstecken der Abdeckleisten wird gleichzeitig eine Dampfsperrfolie eingeklemmt und somit dicht mit dem Anschlußfutter verbunden.

In der Zeichnung ist ein bevorzugtes Ausführungsbeispiel der Erfindung dargestellt, das nachfolgend näher erläutert wird.

Es zeigt
- Fig. 1: ein erfindungsgemäßes Anschlußfutter mit einem Fensterrahmen und Abdeckleisten in teilweise aufgebrochener Seitenansicht,
- Fig. 2: die Anordnung von Abdeckleisten am Anschlußfutter aus Fig. 1 in vergößerter Darstellung,
- Fig. 3: die Verbindung des Anschlußfutters mit dem Fensterrahmen aus Fig. 1 in vergößerter Darstellung,
- Fig. 4: die Verbindung des Anschlußfutters mit einem Adapterrahmen und
- Fig. 5: die Anordnung des Anschlußfutters bei unterschiedlichen Dachneigungen.

In Fig. 1 ist ein Anschlußfutter 10 mit einem Fensterrahmen 12 dargestellt. Das Anschlußfutter weist im rechten Winkel von der Grundfläche des Fensterrahmens 12 ausgehende Seitenwangen 14, 16 und eine erste Stirnwange 18 auf, die in einem Winkel von 30 Grad zur Grundfläche des Fensterrahmens abgewinkelt ist, und eine zweite Stirnwange 20, die in einem Winkel von ca. 45 Grad zur Grundfläche des Fensterrahmens abgewinkelt ist. An den dem Gebäudeinnenraum zugewandten Rändern der Wangen 14, 16, 18, 20 sind Abdeckleisten 22 vorgesehen.

Diese sind ist in Fig. 2 vergrößert dargestellt. Im Bereich des dem Gebäudeinnenraum zugewandten Endabschnitts der ersten Stirnwange 18 ist auf deren Innenseite ein leistenförmiges Anschlußelement 24 mit rechtwinklig zur Grundfläche des Fensterrahmens 12 verlaufenden Seitenflächen aufgesetzt. Auf dieses leistenförmige Anschlußelement 24 ist die Abdeckleiste 22 ebenso wie auf die Seitenwangen 14, 16 mit einer U-förmigen Längsausnehmung 26 aufgesteckt. In die U-förmige Längsausnehmung 26 kann zugleich eine Dampfsperrfolie 28 eingeklemmt werden.

Die Abdeckleiste 22 ist als Hohlprofilleiste ausgebildet, in deren Hohlkammer 30 an als Gehrung ausgebildeten Eckstößen Eckverbinder einsteckbar sind. An ihrer Außenseite weist die Abdeckleiste 22 eine sich parallel zur Grundfläche des Fensterrahmens 12 erstreckende U-förmige Aufnahme 32 für Verkleidungselemente 34 des Gebäudeinnenraums auf, sodaß die Abdeckleiste 22 einen dichten Übergang vom Anschlußfutter 10 zu den Verkleidungselementen 34 bildet. Aufgrund der gerundeten Ausführung der Hohlkammer 30 werden Verletzungen durch eine scharfe Kante vermieden. In die U-förmige Aufnahme 32 für Verkleidungselemente 34 kann wahlweise auch die in Fig. 2 mit 28' bezeichnete Dampfsperrfolie eingeklemmt werden.

In Fig. 1 ist weiterhin dargestellt, daß die dem Fensterrahmen 12 zugewandten Endabschnitte 40, 42 der Stirnwangen 18 bzw. 20 rechtwinklig zur Grundfläche des Fensterrahmens abgewinkelt sind. Die Endabschnitte 40, 42 der Stirnwangen 18 bzw. 20 sind in einstückig masseschlüssig verbundenen Biegebereichen 54 bzw. 56 abgewinkelt.

In Fig. 3 ist vergrößert dargestellt, daß die Innenseiten der Endabschnitte 40, 42 sowie die Innenseiten der Seitenwangen 14, 16 erste Paßflächen 44 bilden, die an zweiten Paßflächen 46 eines am Fensterrahmen 12 angeordneten umlaufenden Vorsprungs 48 anliegen. Während die ersten Paßflächen 44 rechten Winkel zur Grundfläche des Fensterrahmens 12 verlaufen, sind die zweiten Paßflächen 46 am Vorsprung 48 leicht abgeschrägt geformt, so daß sie dicht an die ersten Paßflächen 44 des Anschlußfutters 10 angepreßt werden, wenn dieses an den Fensterrahmen 12 angedrückt wird. Am Fensterrahmen 12 sind hakenförmige erste Rastverbindungselemente 50 in Form von Federhaken angebracht, die in Nuten 52 an außenliegenden Flächen der Wangen 14, 16, 18, 20 eingerastet sind und somit eine zugfeste Verbindung des Anschlußfutters 10 mit dem in das Gebäude eingebauten Fensterrahmen 12 herstellen.

In Fig. 4 ist im Schnitt die Verbindung des Endabschnitts 40 der Stirnwange 18 eines Anschlußfutters 10 mit einem Adapterrahmen 58 dargestellt. Am dem Gebäudeinnenraum zugewandten Rand des Adapterrahmens 58 ist ein H-förmiges Einsteckprofil 60 vorgesehen, in das die beiden stumpf aufeinanderstoßenden Teile eingesteckt sind. In einen der auf der Außenseite liegenden Schenkel des Einsteckprofils 60 ist ein klammerförmiges zweites Rastverbindungselement 62 in Form einer U-förmigen Klammer eingesteckt, deren kurze Schenkel in der Nut 52 des Endabschnitts 40 der Stirnwange 18 sowie in eine Nut 64 am Adapterrahmen 58 eingerastet sind.

In Fig. 5 sind schematisch im Längsschnitt verschiedene Einbau-Positionen des Anschlußfutters 10 bei unterschiedlichen Dachneigungen dargestellt. Die Figuren 5a bis 5d zeigen die Position bei Dachneigungen von 20, 45, 60 und 80 Grad bezogen auf die Horizontale. Während bei schwacher Dachneigung, nämlich bis zu etwa 45 Grad die unter einem Winkel von 30 Grad zur Grundfläche des Fensterrahmens verlaufende erste Stirnwange 18 oben angeordnet ist, wird diese bei Dachneigungen von mehr als 45 Grad unten angeordnet.

## Patentansprüche

1. Anschlußfutter (10) mit Seitenwangen (14, 16) und Stirnwangen (18, 20) für einen Fensterrahmen (12), insbesondere für den Fensterrahmen eines Schrägdachfensters, wobei dieses an sich dampfdiffusionsdicht ausgebildet ist, an den dem Fensterrahmen (12) zugewandten Endabschnitten der Wangen (14, 16, 18, 20) im wesentlichen rechtwinklig zur Grundfläche des Fensterrahmens (12) verlaufende Paßflächen (44, 46) vorgesehen sind, die an Paßflächen des Fensterrahmens (12) anlegbar sind, wodurch das Anschlußfutter (10) zugluft- und dampfdiffusionsdicht an den Fensterrahmen (12) anschließbar ist, und zum Einklemmen einer Dampfsperrfolie (28) an den dem Gebäudeinnenraum zugewandten Rändern der Wangen (14, 16, 18, 20) Abdeckleisten (22) vorgesehen sind, dadurch gekennzeichnet, daß die Abdeckleisten (22) U-förmige Ausnehmungen (26) aufweisen, welche die Dampfsperrfolie (28) und außerdem die Ränder der Wangen (14, 16, 18, 20) aufnehmen.

2. Anschlußfutter nach Anspruch 1,
**dadurch gekennzeichnet,**
daß zumindest die Stirnwangen (18, 20) schräg zur Grundfläche des Fensterrahmens (12) angeordnet sind und daß im Bereich der dem Gebäudeinnenraum zugewandten Endabschnitte dieser Wangen (18, 20) Anschlußelemente (24, mit zumindest einer im wesentlichen rechtwinklig zur Grundfläche des Fensterrahmens (12) verlaufenden Fläche vorgesehen sind.

3. Anschlußfutter nach Anspruch 1 oder 2,
**dadurch gekennzeichnet,**
daß die Abdeckleisten (22) parallel zur Gebäudewand verlaufende Aufnahmen (32) für Verkleidungselemente (34) des Gebäudeinnenraums aufweisen.

4. Anschlußfutter nach einem der Ansprüche 1 bis 3,
**dadurch gekennzeichnet,**
daß zumindest die Stirnwangen (18, 20) in einem Winkel im Bereich von etwa 20 bis 80 Grad zur Grundfläche des Fensterrahmens (12) in einstückig masseschlüssig verbundenen Biegebereichen (54, 56) abwinkelbar sind.

5. Anschlußfutter nach Anspruch 4,
**dadurch gekennzeichnet,**
die beiden Stirnwangen (18, 20) in unterschiedlichen Winkeln zur Grundfläche des Fensterrahmens (12) abgewinkelt sind, wobei vorzugsweise die erste Stirnwange (18) in einem Winkel von etwa 30 Grad und die zweite Stirnwange (20) in einem Winkel von etwa 45 Grad zur Grundfläche des Fensterrahmens (12) abgewinkelt ist.

6. Anschlußfutter nach Anspruch 4 oder 5,
**dadurch gekennzeichnet,**
daß die dem Fensterrahmen (12) zugewandten Endabschnitte (40, 42) der schräg zur Grundfläche des Fensterrahmens angeordneten Wangen (18, 20) im wesentlichen rechtwinklig zur Grundfläche des Fensterrahmens (12) abgewinkelt sind.

7. Anschlußfutter nach einem der Ansprüche 1 bis 6,
**dadurch gekennzeichnet,**
daß die Wangen (14, 16, 18, 20) wärmedämmend ausgeführt sind.

8. Anschlußfutter nach einem der Ansprüche 1 bis 7,
**dadurch gekennzeichnet,**
daß dieses aus einem Bausatz mit vorgefertigten Bauteilen wie Wangen (14, 16, 18, 20), Abdeckleisten (22), Anschlußelemente (24) und erste Rastverbindungselemente (50) zusammenfügbar ist.

## Claims

1. Connection lining (10) with side sections (14, 16) and end sections (18, 20) for a window frame (12), in particular for the window frame of a sloping roof window, it being the case that the latter is designed to be sealed in respect of vapour diffusion, there being provided, on those end portions of the sections (14, 16, 18, 20) which are directed towards the window frame (12), fitting surfaces (44, 46) which run essentially at right angles to the basic surface area of the window frame (12) and can be positioned on fitting surfaces of the window frame (12), as a result of which the connection lining (10) can be connected to the window frame (12) in a manner sealed in respect of draughts and vapour diffusion, and it being the case that covering strips (22) are provided so that a vapour barrier seal (28) can be clamped in at those borders of the sections (14, 16, 18, 20) which are directed towards the building interior, characterized in that the covering strips (22) have U-shaped recesses (26) which receive the vapour barrier seal (28) as well as the borders of the sections (14, 16, 18, 20).

2. Connection lining according to Claim 1, characterized in that at least the end sections (18, 20) are arranged in a sloping manner in relation to the basic surface area of the window frame (12), and in that there are provided, in the region of those end portions of said sections (18, 20) which are directed towards the building interior, connection elements (24) with at least one surface running essentially at right angles to the basic surface area of the window frame (12).

3. Connection lining according to Claim 1 or 2, characterized in that the covering strips (22) have receiving means (32), which run parallel to the building wall, for surfacing elements (34) of the building interior.

4. Connection lining according to one of Claims 1 to 3, characterized in that at least the end sections (18, 20) can be angled at an angle in the range from approximately 20 to 80 degrees to the basic surface area of the window frame (12) in integrally connected inflected regions (54, 56).

5. Connection lining according to Claim 4, characterized in that the two end sections (18, 20) are angled at different angles to the basic surface area of the window frame (12), preferably the first end section (18) being angled at an angle of approximately 30 degrees, and the second end section (20) being angled at an angle of approximately 45 degrees, to the basic surface area of the window frame (12).

6. Connection lining according to Claim 4 or 5, characterized in that the end portions (40, 42), which are directed towards the window frame (12), of the sections (18, 20), which are arranged in a sloping manner in relation to the basic surface area of the window frame, are angled essentially at right angles to the basic surface area of the window frame (12).

7. Connection lining according to one of Claims 1 to 6, characterized in that the sections (14, 16, 18, 20) are of heat-insulating design.

8. Connection lining according to one of Claims 1 to 7, characterized in that said lining can be assembled from a construction kit with prefabricated structural parts such as sections (14, 16, 18, 20), covering strips (22), connection elements (24) and first latching-connection elements (50).

## Revendications

1. Dormant de raccordement (10) avec des faces latérales (14, 16) et des faces frontales (18, 20) pour un châssis de fenêtre (12), en particulier pour le châssis de fenêtre d'une fenêtre de toit incliné,
celle-ci étant configurée étanche à la diffusion de vapeur, des surfaces d'ajustage (44, 46), substantiellement à angles droits avec la surface de base du châssis de fenêtre 812), étant prévues aux sections d`extrémité, tournées vers le châssis de fenêtre, des faces (14, 16, 18, 20), surfaces d'ajustage qui peuvent être appliqués aux surfaces d'ajustage du châssis de fenêtre (12), le dormant de raccordement (10) pouvant de ce fait être raccordé au châssis de fenêtre (12) en étant étanche aux courants d'air et à la diffusion de vapeur et des baguettes de recouvrement (22) étant prévues pour coïncer une feuille pare-vapeur (28) sur les bords des faces (14, 16, 18, 20) qui sont tournés vers l'intérieur du bâtiment, caractérisé en ce que les baguettes de recouvrement (22) présentent des creux en forme d`U (26) qui reçoivent la feuille pare-vapeur (28) et en outre les bords des faces (14, 16, 18, 20).

2. Dormant de raccordement selon la revendication 1,
caractérisé en ce
qu'au moins les faces frontales (18, 20) sont placées en biais par rapport à la surface de base du châssis de fenêtre (12) et que des éléments de raccordement (24) avec au moins une surface substantiellement à angles droits par rapport à la surface de base du châssis de fenêtre (12) sont prévus dans la zone des sections d'extrémité de ces faces (18, 20), sections d'extrémité tournées vers l'intérieur du bâtiment.

3. Dormant de raccordement selon la revendication 1 ou 2,
caractérisé en ce
que les baguettes de recouvrement (22) présentent des logements (32) parallèles au mur du bâtiment pour des éléments de parement (34) de l'intérieur du bâtiment.

4. Dormant de raccordement selon l`une des revendications 1 à 3,
caractérisé en ce
qu`au moins les faces frontales (18, 20) peuvent être coudées dans un angle de l'ordre d'environ 20 à 80 degrés par rapport à la surface de base du châssis de fenêtre (12) dans des zones de flexion (54, 56) reliées en une pièce avec mise sous tension des masses métalliques.

5. Dormant de raccordement selon la revendication 4,
caractérisé en ce
que les deux faces frontales (18, 20) sont coudées dans différents angles par rapport à la surface de base du châssis de fenêtre (12), la première face frontale (18) étant de préférence coudée dans un angle d'environ 30 degrés et la seconde face frontale (20) dans un angle d'environ 45 degrés par rapport à la surface de base du châssis de fenêtre (12).

6. Dormant de raccordement selon la revendication 4 ou 5,
caractérisé en ce
que les sections d'extrémité (40, 42) tournées vers le châssis de fenêtre (12) des faces (18, 20) placées en biais par rapport à la surface de base du châssis de fenêtre sont coudées substantiellement à angles droits par rapport à la surface de base du châssis de fenêtre (12).

7. Dormant de raccordement selon l`une des revendications 1 à 6,
caractérisé en ce
que les faces (14, 16, 18, 20) sont de type calorifuge.

8. Dormant de raccordement selon l`une des revendications 1 à 7,
caractérisé en ce
que celui-ci peut être assemblé à partir d'un ensemble de pièces préfabriquées comme les faces (14, 16, 18, 20), les baguettes de recouvrement (22), les éléments de raccordement (24) et des premiers éléments de raccord à encoche (50).
